# EUROPÄISCHE PATENTSCHRIFT

(11) **EP 1 482 179 B1**
(45) Veröffentlichungstag und Bekanntmachung des Hinweises auf die Patenterteilung: **13.12.2006**
(21) Anmeldenummer: 04405421.1
(22) Anmeldetag: 05.07.2004
(51) Int. Cl.: F04D 25/06, F04D 29/04, F04D 23/00

(54) **Kompressorvorrichtung und Verfahren zum Betrieb derselben**
Compressor apparatus and method of its operation
Dispositif de compression et méthode de son opération

(30) Priorität: 05.07.2003 EP 03405502
(43) Veröffentlichungstag der Anmeldung: 01.12.2004
(73) Patentinhaber: MAN TURBO AG Schweiz, 8005 Zürich (CH)
(72) Erfinder: Suter, Roger, 8050 Zürich (CH); Kleynhans, George, 8180 Bülach (CH); Ortmann, Peter, 8200 Schaffhausen (CH)
(74) Vertreter: Dr. Graf & Partner

(56) Entgegenhaltungen:
- WO-A-02/099286
- US-A- 5 698 917
- US-B1- 6 464 469

## Beschreibung

Die Erfindung betrifft eine Kompressorvorrichtung gemäss dem Oberbegriff von Anspruch 1. Die Erfindung betrifft weiter ein Verfahren zum Betrieb einer Kompressorvorrichtung gemäss dem Oberbegriff von Anspruch 15.

Es ist bekannt zum Fördern und/oder Verdichten von Gasen eine Kompressorvorrichtung umfassend einen Radialverdichter sowie einen diesen antreibenden Elektromotor zu verwenden. Wird die Kompressorvorrichtung bei einem höheren Prozessdruck betrieben, so ist beispielsweise aus der Druckschrift WO 02/009286 A1 bekannt, die Kompressorvorrichtung innerhalb eines Druckgehäuses, insbesondere eines gemeinsamen Druckgehäuses anzuordnen, wobei das Druckgehäuse mit Gaseinlass- und Gasauslassleitungen versehen ist.

Die Druckschrift WO 02/009286 A1 offenbart eine Kompressorvorrichtung mit einem Elektromotor, dessen Stator zum Schutz vor aggressiven Bestandteilen in einer Kapselung angeordnet ist. Nachteilig an einer derartigen, bei einem höheren Prozessdruck betriebenen Kompressorvorrichtung ist die Tatsache, dass diese zum Verdichten von kontaminierten Gasen oder Gasen mit korrosiven Anteilen weniger geeignet sind, weil gewisse Komponenten der Kompressorvorrichtung, insbesondere auch die Kapselung, einer erhöhten Abnützung unterliegen.

Es ist Aufgabe der vorliegenden Erfindung eine Kompressorvorrichtung sowie ein Verfahren zum Betrieb einer Kompressorvorrichtung zu schaffen, die insbesondere zum Fördern von kontaminierten und/oder korrosiven Gasen geeignet ist.

Diese Aufgabe wird gelöst mit einer Kompressorvorrichtung aufweisen die Merkmale von Anspruch 1. Die Unteransprüche 2 bis 14 betreffen weitere, vorteilhafte Ausgestaltungen. Die Aufgabe wird weiter gelöst mit einem Verfahren zum Betrieb einer Kompressorvorrichtung aufweisend die Merkmale von Anspruch 15. Die Unteransprüche 16 und 18 betreffen weitere, vorteilhafte Verfahrensschritte.

Die Aufgabe wird insbesondere gelöst mit einer Kompressorvorrichtung umfassend einen Radialverdichter zum Komprimieren eines Gases sowie einen Elektromotor zum Antrieb des Radialverdichters, wobei der Radialverdichter und der Elektromotor in einem Druckgehäuse angeordnet sind, welches mit einer Gaseinlassleitung sowie eine Gasauslassleitung versehen ist, sowie umfassend eine im Druckgehäuse angeordnete, gekapselte Vorrichtung, deren Innenraum Fluid leitend mit einer Druckminderungsvorrichtung verbunden ist.

In einer einfachen Ausführungsform ist die Druckminderungsvorrichtung als eine Fluid leitende Verbindungsleitung zum Raum ausserhalb des gasdichten Druckgehäuses ausgestaltet. Das Fluid ist vorzugsweise ein Gas, könnte jedoch auch eine Flüssigkeit umfassen oder im wesentlichen aus einer Flüssigkeit bestehen.

Die erfindungsgemässe Kompressorvorrichtung weist eine gekapselte Vorrichtung auf, innerhalb welcher empfindliche Komponenten wie beispielweise der Stator des Elektromotors von den geförderten Gasen, beispielsweise Sauergase mit Anteilen an H₂S und/oder CO₂, geschützt sind. Die gekapselte Vorrichtung umfass eine Kapselung, im Englischen auch als "can" bezeichnet, sowie darin angeordnete Komponenten. Die Kapselung ist vorzugsweise gasdicht oder annähernd gasdicht ausgestaltet. Als Kapselung werden, beispielweise für den Stator, vorzugsweise sehr dünne, nichtmagnetisierbare Bleche oder faserverstärkte Kunststoffe verwendet, welche eine Dicke im Millimeterbereich, beispielsweise eine Dicke im Bereich zwischen 0,1 mm bis 5 mm aufweisen. Es hat sich überraschenderweise gezeigt, dass sich während dem Betrieb der Kompressorvorrichtung unter einem höheren Prozessdruck, beispielsweise beim Fördern eines Gases im Bereich zwischen 1 und 150 Bar, innerhalb der gekapselten Vorrichtung ein Druck aufbauen kann, da das Prozessgas durch Ritzen, Spalten oder Diffusion in die gekapselte Vorrichtung hineindringt bzw. hineinströmt. Aus diesem schleichenden Druckaufbau in der gekapselten Vorrichtung kann ein äusserst gefährlicher Betriebszustand entstehen, dann nämlich, wenn der Druck des Prozessgases sehr schnell reduziert wird, beispielsweise wenn die Kompressorvorrichtung abgeschaltet werden muss. Dabei könnte es vorkommen, dass der Druck in der gekapselten Vorrichtung den Druck des Prozessgases übersteigt, was zur Folge hätte, dass die Kapselung beschädigt oder zerstört wird, indem sich die beispielsweise äusserst dünnen Bleche verbiegen, was die Kompressorvorrichtung beschädigen oder zerstören könnte. Um einen sicheren Betrieb der Kompressorvorrichtung zu gewährleisten muss daher die gekapselte Vorrichtung zumindest mechanisch geschützt werden. Dies geschieht dadurch, dass sichergestellt wird, dass der Druck des Prozessgases zumindest gleich ist, vorzugsweise jedoch immer höher ist, als der Druck innerhalb der gekapselten Vorrichtung. Hierzu wird der Innenraum der gekapselten Vorrichtung Fluid leitend mit einer Druckminderungsvorrichtung verbunden, insbesondere über eine Fluid leitende Verbindungsleitung mit dem Raum ausserhalb des gasdichten Druckbehälters. In einer einfachen Ausführungsform mündet diese Verbindungsleitung direkt in die Atmosphäre, sodass sichergestellt ist, dass der Druck im Innenraum der gekapselten Vorrichtung gleich dem Atmosphärendruck ist oder nicht wesentlich über Atmosphärendruck ansteigt. In einer weiteren vorteilhaften Ausführungsform mündet die genannte Verbindungsleitung in ein ansteuerbares Ventil, um den Druckabbau, beispielsweise zur Atmosphäre, über das Ventil zu steuern. Mit Hilfe von Sensoren und einer Regelvorrichtung kann der Druck im Innenraum der gekapselten Vorrichtung und der Druck im Innenraum des Druckbehälters gemessen werden, und das Ventil beispielsweise derart betätigt werden, dass der Druck im Innenraum der gekapselten Vorrichtung immer tiefer liegt als der Druck des Prozessgases im Innenraum des Druckbehälters und beispielsweise eine konstante Druckdifferenz aufweist. In diesem Betriebsmodus ist es beispielsweise möglich, dass der Druck im Innenraum der gekapselten Vorrichtung 100 Bar beträgt, ohne dass bei einer Reduktion des Prozessdrucks das Risiko einer Explosion der gekapselten Vorrichtung besteht. Falls beispielsweise die Kompressorvorrichtung abgeschaltet werden muss, kann ein gesteuerter Dekompressionsvorgang durchgeführt werden, indem beispielsweise der Prozessdruck mit 20 Bar / Minute entlastet wird, und der Druck in der gekapselten Vorrichtung über die Druckminderungsvorrichtung ebenfalls mit dieser Rate entlastet wird, oder zumindest derart, dass der Druck innerhalb der gekapselten Vorrichtung ständig geringer ist als der Prozessdruck.

Eine Druckerhöhung in einer gekapselten Vorrichtung kann nebst dem Eindringen von Gas auch durch eine Erwärmung entstehen.
Wird beispielsweise ein magnetisches Radiallager, das in einer gekapselten Vorrichtung angeordnet ist, während dem Betrieb erwärmt, so steigt der Druck in der gekapselten Vorrichtung an. Sollte sich noch Flüssigkeit, z.B. Wasser, in der gekapselten Vorrichtung befinden, so kann der Innendruck durch die Erwärmung beträchtlich ansteigen. Die erfindungsgemässe Kompressionsvorrichtung umfassend eine Druckminderungsvorrichtung sorgt auch in diesem Falle dafür, dass keine mechanische Beschädigung der gekapselten Vorrichtung auftritt.

Die Erfindung wird nachfolgend anhand mehrerer Ausführungbeispiele im Detail erläutert. Es zeigen schematisiert:
- Fig. 1: einen Längsschnitt durch eine Kompressorvorrichtung, welche in einem Druckgehäuse angeordnet ist;
- Fig. 2: einen Längsschnitt durch ein weiteres Druckgehäuse mit einer gekapselten Vorrichtung;
- Fig. 3: einen Längsschnitt durch ein elektromagnetisches Radiallager;
- Fig. 4: einen Querschnitt durch das in Fig. 3 dargestellte Radiallager entlang der Schnittlinie A-A;
- Fig. 5: einen Längsschnitt durch eine gekapselte Vorrichtung;
- Fig. 6: einen Längsschnitt mit einem Detailaspekt eines Axiallagers.

Figur 1 zeigt eine Kompressorvorrichtung umfassend einen Radialverdichter 35 sowie eine Elektromotor 31, welche über eine gemeinsame rotierbare Welle 21 miteinander verbunden sind, welche durch Radialmagnetlager 32 drehbar gelagert sind, und welche innerhalb eines gemeinsamen Druckgehäuses 1 mit Innenraum 1a angeordnet sind. Das Druckgehäuse 1 ist vorzugsweise gasdicht und weist eine Gaseinlassleitung 2 sowie eine Gasauslassleitung 3 auf, durch welche das geförderte Gas fliesst. Im Innenraum 1a des Druckgehäuses 1 entsteht während dem Betrieb ein Prozessdruck, welcher zwischen einem Gaseinlassdruck in der Gaseinlassleitung 2 und einem Gasauslassdruck in der Gasauslassleitung 3 liegt. Ein Teil des von den Kompressorschaufeln 34 verdichteten Gases wird zur Kühlung der Kompressorvorrichtung über die Leitungen 33 dem Druckgehäuse 1 seitlich zugeleitet, und strömt innerhalb des Druckgehäuses 1 in axialer Richtung durch den Gasspalt 22 des Magnetlagers 32 bzw. des Elektromotors 31. Somit liegt am Magnetlager 32 und am Stator 31a im wesentlichen der Prozessdruck an, welcher das geförderte Gas aufweist. Zum Schutz des Stators 31a bzw. dessen schematisch dargestellten Statorspulen 6b vor einem aggressiven Gas ist dieser in einem Innenraum 6 einer gekapselten Vorrichtung 4 angeordnet. Die gekapselte Vorrichtung 4 umfasst den Innenraum 6 sowie eine dichtende Kapselung 5. Der Innenraum 6 der gekapselten Vorrichtung 4 bildet eine druckstabile Trägerstruktur, welche beispielsweise durch die Statorspulen 6b selbst ausgebildet ist, oder indem die Statorspulen 6b beispielsweise in ein druckfestes Medium eingegossen sind. Elektrokabel 28 sind über eine Kabeldurchführung 29 zur Energieversorgung der Statorspulen 6b vorgesehen. An der Oberfläche der druckstabilen Trägerstruktur liegt die Kapselung 5 auf, welche vorzugsweise aus einem dünnen Blech besteht. Das entlang des Luftspaltes 22 verlaufende Blech ist nicht magnetisierbar und weist eine Dicke im Millimeterbereich auf. Die seitlich angeordneten, radial nach aussen verlaufenden Bleche 5 können auch einen grössere Dicke, z.B. mehr als 5 mm aufweisen und stabiler ausgebildet sein. Der Innenraum 6 der gekapselten Vorrichtung 4 ist durch die Kapselung 5 sowie das Druckgehäuse 1 begrenzt und bezüglich dem Prozessgas gasdicht oder im wesentlichen gasdicht. Der Innenraum 6 ist über eine Fluid leitende Verbindungsleitung 8 mit dem Raum ausserhalb des Druckgehäuses 1 verbunden. Sollte sich im Innenraum 6 ein Innendruck aufbauen, indem das sich im Druckraum 1a befindliche Prozessgas durch Ritzen, schadhafte Stellen oder Diffusion über die Kapselung 5 in den Innenraum 6 eindringt, so kann dieser Druck dadurch abgebaut werden, dass das Gas über die Druckminderungsvorrichtung 34, in dieser Ausführung ausgestaltet als eine Verbindungsleitung 8, nach aussen zum Raum ausserhalb des Druckgehäuses 1 geleitet wird.
Nebst oder an Stelle des Elektromotors 31 können auch andere Komponenten wie die Magnetlager 32 in der bereits erläuterten gekapselten Vorrichtung 4 angeordnet sein, wobei in Figur 1 weder die elektrische Zuleitung noch die beispielsweise in ein Medium eingegossenen elektromagnetischen Spulen der Radialmagnetlager 32 dargestellt sind. Auch diese gekapselten Vorrichtungen 4 weisen eine Druckminderungsvorrichtung 34, hier als Verbindungsleitung 8 dargestellt, auf, um den Druck in der gekapselten Vorrichtung 4 zu begrenzen. Die in Figur 1 dargestellten Verbindungsleitungen 8 münden beispielsweise in die Atmosphäre.

Das in Figur 2 schematisch dargestellte Druckgehäuse 1 umfasst unterschiedliche Ausführungsformen von Druckminderungsvorrichtungen 37 zur Begrenzung des Druckes im Innenraum 6 der gekapselten Vorrichtung 4. Die Druckminderungsvorrichtung 37 umfasst ein ansteuerbares, betätigbares Ventil 9, um den Druck im Innenraum 6 ansteuerbar zu reduzieren. Eine einfache Möglichkeit ein Eindringen von Prozessgas in den Innenraum 6 der gekapselten Vorrichtung 4 festzustellen besteht darin, im Innenraum 6 einen Gassensor 15 anzuordnen, dessen Signal über eine elektrische Leitung 13 einer Regelvorrichtung 14 zugeführt ist. Sobald der Gassensor 15 das Prozessgas detektiert, ist zu erwarten, dass im Innenraum 6 ein Druckanstieg erfolgte. Die Regelvorrichtung 14 könnte beispielsweise ein Alarmsignal auslösen um das Ventil 9 manuell zu öffnen, oder das Ventil 9 automatisch öffnen, und den an der Verbindungsleitung 8 anstehenden Druck über die Leitung 10 abzulassen. Der Leitung 10 könnte auch ein Vent oder Flair nachgeordnet sein, um das unter Druck stehende Gas in die Atmosphäre abzugeben.
Eine weitere Möglichkeit ein Eindringen von Prozessgas in den Innenraum 6 der gekapselten Vorrichtung 4 festzustellen besteht darin, im Innenraum 6 den Druck mit einem Sensor 11 zu messen.
In einer weiteren Ausführungsform könnte zusätzlich noch mit einem Sensor 12 der Prozessdruck und/oder mit einem Sensor 26 der Umgebungsdruck gemessen und der Regelvorrichtung 14 zugeführt werden. Das Ventil 9 wird von der Regelvorrichtung 14 beispielsweise derart betätigt, dass der Druck im Innenraum 6 der gekapselten Vorrichtung 4 immer unterhalb dem im Innenraum 1a des Druckgehäuses 1 anliegenden Prozessdruck liegt, bzw. dass der Druck im Innenraum 6 tiefer ist als im Innenraum 1a.
Eine weitere Möglichkeit den Druck im Innenraum 6 der gekapselten Vorrichtung 4 zu reduzieren besteht darin, einen Pufferbehälter 16 vorzusehen, welcher über die Druckminderungsvorrichtung 37 Fluid leitend mit dem Innenraum 6 verbindbar ist. Der Pufferbehälter 16 könnte innerhalb oder ausserhalb des Druckgehäuses 1 angeordnet sein. Im Beispiel gemäss Figur 2 könnte die Druckminderungsvorrichtung 37 die Verbindungsleitungen 8 und 10, das Ventil 9 sowie die Leitung 20 und den Pufferbehälter 16 umfassen, welche Fluid leitend verbindbar sind. Der Pufferbehälter 16 weist zudem eine flexible und dichte Membran 17 auf, und ist über eine Leitung 19 und eine Durchbrechung 18 mit dem Innenraum 1a des Druckgehäuses 1 verbunden ist. Mit dieser Druckminderungsvorrichtung 37 kann durch eine entsprechende Ansteuerung des Ventils 9 sichergestellt werden, dass der Druck innerhalb des Innenraumes 6 nicht über den Druck im Innenraum 1a ansteigt sondern maximal den gleichen Wert wie im Innenraum 1a aufweist. Dies ist insbesondere wichtig, wenn der Druck im Innenraum 1a sinkt.
Das Ventil 9 oder auch die gesamte Druckminderungsvorrichtung 37 kann innerhalb des Druckgehäuses 1 angeordnet sein, oder wie in Figur 2 dargestellt, im wesentlichen ausserhalb des Druckgehäuses 1 angeordnet sein.
Die Leitung 19 des Pufferbehälters 16 könnte auch, an Stelle der Verbindung in den Druckbehälter 1, einen Auslass in die Umgebung bilden, beispielsweise in die Atmosphäre oder in das den Druckbehälter 1 umgebende Wasser. Der Druckbehälter 1 sowie die darin angeordneten Komponeten sind insbesondere auch zum Betrieb unter Wasser geeignet.

Figur 3 zeigt eine gekapselte Vorrichtung 4 welche im wesentlichen ein Radialmagnetlager 32 umfasst, welches im Innenraum 6 angeordnet ist und von der Kapselung 5 umgeben ist. Der Innenraum 6 ist über die als Verbindungsleitung 8 ausgestaltete Druckminderungsvorrichtung 37 und die Durchbrechung 7 mit dem Raum ausserhalb des Druckgehäuses 1 verbunden. Die rotierbare Welle 21 ist unter Ausbildung eines Gasspaltes 22 berührungslos vom Radialmagnetlager 32 gehalten.

Figur 4 zeigt das mit Figur 3 beschriebene Radialmagnetlager 32 in einem Querschnitt entlang der Schnittlinie A-A.

Figur 5 zeigt eine gekapselte Vorrichtung 4 mit einer Druckminderungsvorrichtung 37 umfassend zwei getrennten Verbindungsleitungen 8. Mit Hilfe eines Vorratsbehälters 27 wird über die eine Verbindungsleitung 8 ein Spühlgas, zum Beispiel Stickstoff, dem Innenraum 6 zugeleitet, und über die zweite Verbindungsleitung 8 wieder abgezogen und beispielsweise an die Umgebung entlassen. Der Innenraum 6 weist nicht dargestellte Fluidleitkanäle auf, welche vorzugsweise derart angeordnet und ausgestaltet sind, dass der Innenraum 6 homogen durchströmt wird. Dieses Spühlen dient dazu schädliche chemische Substanzen aus dem Innenraum 6 zu entfernen, um beispielsweise die sich im Innenraum 6 befindlichen elektrischen Spulen und Magnete vor chemischen Einwirkungen zu schützen.

Figur 6 zeigt schematisch ein sich im Druckgehäuse 1 befindliches Axiallager mit einer Scheibe 36, welches zwischen zwei gekapselten Vorrichtungen 4 enthaltend Elektromagnete angeordnet ist, um die rotierbare Welle 21 in einer vorgebbaren Position zu halten. Die gekapselte Vorrichtung 4 ist vollständig innerhalb des druckbeaufschlagten Raumes 1a angeordnet, d.h. dem Prozessgas ausgesetzt, wobei auch diese gekapselte Vorrichtung 4 über als Verbindungsleitungen 8 ausgestaltete Druckminderungsvorrichtungen 37 Fluid leitend mit dem Raum ausserhalb des Druckgehäuses 1 verbunden ist.

Die in den Figuren 1 und 3 bis 6 dargestellten Druckminderungsvorrichtungen 37 könnten natürlich auch in den unterschiedlichen, in Figur 2 dargestellten Ausführungsformen ausgebildet sein.

Das erfindungsgemässe Verfahren zum Betrieb einer Kompressionsvorrichtung mit einem Radialverdichter 35 zum Komprimieren eines Gases, einem Elektromotor 31 zum Antrieb des Radialverdichters 35 sowie einer gekapselten Vorrichtung 4 wird derart durchgeführt, dass der Druck im Innenraum 6 der gekapselten Vorrichtung 4 derart beeinflusst wird, dass dieser in allen Betriebszuständen der Kompressionsvorrichtung kleiner oder gleich des innerhalb des Druckgehäuses 1 anliegenden Prozessdruckes der Kompressionsvorrichtung gehalten wird.

## Patentansprüche

1. Kompressorvorrichtung umfassend einen Radialverdichter (35) zum Komprimieren eines Gases sowie einen Elektromotor (31) zum Antrieb des Radialverdichters (35), wobei der Radialverdichter (35) und der Elektromotor (31) in einem Druckgehäuse (1) angeordnet sind, welches mit einer Gaseinlassleitung (2) sowie eine Gasauslassleitung (3) versehen ist, sowie umfassend eine im Druckgehäuse (1) angeordnete, gekapselte Vorrichtung (4) mit einem Innenraum (6), **dadurch gekennzeichnet, dass** der Innenraum (6) Fluid leitend mit einer Druckminderungsvorrichtung (37) verbunden ist, welche derart ausgestaltet ist, dass diese Fluid aus dem Innenraum (6) ablassen kann, um durch diese Fluidentnahme im Innenraum (6) eine Druckreduzierung zu bewirken.

2. Kompressorvorrichtung nach Anspruch 1, **dadurch gekennzeichnet, dass** die Druckminderungsvorrichtung (37) zumindest aus einer Verbindungsleitung (8) zum Raum ausserhalb des Druckgehäuses (1) besteht.

3. Kompressorvorrichtung nach Anspruch 1 oder 2, **dadurch gekennzeichnet, dass** die Druckminderungsvorrichtung (37) eine in die Atmosphäre mündende, Fluid leitende Verbindung aufweist.

4. Kompressorvorrichtung nach einem der vorhergehenden Ansprüche, **dadurch gekennzeichnet, dass** die Druckminderungsvorrichtung (37) einen Pufferbehälter (16) umfasst, welcher Fluid leitend mit dem Innenraum (6) verbindbar ist.

5. Kompressorvorrichtung nach einem der vorhergehenden Ansprüche, **dadurch gekennzeichnet, dass** die Druckminderungsvorrichtung (37) ein betätigbares Ventil (9) umfasst, um den Druck im Innenraum (6) ansteuerbar zu reduzieren.

6. Kompressorvorrichtung nach Anspruch 5, **dadurch gekennzeichnet, dass** die Druckminderungsvorrichtung (37) einen Sensor (11,13) zum Erfassen des Druckes in der gekapselten Vorrichtung (4) sowie eine Regelungsvorrichtung (14) umfasst, wobei die Regelvorrichtung (14) einen Sensorwert erfasst, diesen mit einem Sollwert vergleicht, und das Ventil (9) falls erforderlich betätigt und/oder einen Alarm auslöst.

7. Kompressorvorrichtung nach Anspruch 6, **dadurch gekennzeichnet, dass** zudem ein Sensor (12) zum Messen eines Prozessdruckes angeordnet ist, und/oder dass ein Sensor (26) zum Messen eines Umgebungsdruckes angeordnet ist, und dass der Sensor (12,26) mit der Regelungsvorrichtung (14) verbunden ist.

8. Kompressorvorrichtung nach einem der vorhergehenden Ansprüche, **dadurch gekennzeichnet, dass** die gekapselte Vorrichtung (4) eine druckstabile Trägerstruktur aufweist, auf welcher eine Kapselung (5) aufliegt.

9. Kompressorvorrichtung nach einem der vorhergehenden Ansprüche, **dadurch gekennzeichnet, dass** in der gekapselten Vorrichtung (4) ein Stator (31a) des Elektromotors (31) oder ein Stator eines Magnetlagers (32) angeordnet ist.

10. Kompressorvorrichtung nach einem der vorhergehenden Ansprüche, **dadurch gekennzeichnet, dass** die gekapselte Vorrichtung (4) teilweise durch die Innenwand des Druckgehäuses (1) begrenzt ist.

11. Kompressorvorrichtung nach einem der Ansprüche 1 bis 9, **dadurch gekennzeichnet, dass** die gekapselte Vorrichtung (4) vollständig innerhalb eines druckbeaufschlagten Raumes (1a) angeordnet ist.

12. Kompressorvorrichtung nach Anspruch 4, **dadurch gekennzeichnet, dass** der Pufferbehälter (16) ausserhalb des Druckgehäuses (1) angeordnet ist.

13. Kompressorvorrichtung nach Anspruch 4, **dadurch gekennzeichnet, dass** der Pufferbehälter (16) mit dem Innenraum (1a) des Druckgehäuses (1) Fluid leitend verbunden ist.

14. Kompressorvorrichtung nach einem der vorhergehenden Ansprüche, **dadurch gekennzeichnet, dass** die Druckminderungsvorrichtung (37) zumindest zwei getrennte Verbindungsleitungen (8) aufweist, welche zum Raum ausserhalb des gasdichten Druckgehäuses (1) münden, um ein Spühlgas durch die gekapselte Vorrichtung (4) zu leiten.

15. Verfahren zum Betrieb einer Kompressionsvorrichtung welche einen Radialverdichter (35) zum Komprimieren eines Gases sowie einen Elektromotor (31) zum Antrieb des Radialverdichters (35) umfasst, wobei der Radialverdichter (35) und der Elektromotor (31) in einem Druckgehäuse (1) angeordnet sind, wobei das Druckgehäuse (1) mit einer Gaseinlassleitung (2) sowie eine Gasauslassleitung (3) versehen ist, und wobei innerhalb des Druckgehäuses (1) eine gekapselte Vorrichtung (4) mit einem Innenraum (6) angeordnet ist, **dadurch gekennzeichnet, dass** der Druck im Innenraum (6) der gekapselten Vorrichtung (4) derart beeinflusst wird, dass dieser in allen Betriebszuständen der Kompressionsvorrichtung kleiner oder gleich des innerhalb des Druckgehäuses (1) anliegenden Prozessdruckes der Kompressionsvorrichtung gehalten wird.

16. Verfahren nach Anspruch 15, **dadurch gekennzeichnet, dass** der Druck in der gekapselten Vorrichtung (4) auf einem kleineren Wert als der anliegende Prozessdruck gehalten wird.

17. Verfahren nach Anspruch 15 oder 16, **dadurch gekennzeichnet, dass** der Druck im Innenraum der gekapselten Vorrichtung (4) sowie der Prozessdruck gemessen wird, und der Druck im Innenraum der gekapselten Vorrichtung (4) durch ein entsprechendes Ansteuern eines Ventils (9) in einer vorgebbaren Beziehung zum Prozessdruck geregelt wird.

18. Verfahren nach einem der Ansprüche 15 bis 17, **dadurch gekennzeichnet, dass** der gekapselten Vorrichtung (4) ein Spühlgas zugeführt wird, um deren Innenraum von chemischen Verunreinigungen zu reinigen.

## Claims

1. Compressor apparatus comprising a radial compressor (35) for the compression of a gas and also an electric motor (31) for driving the radial compressor (35) wherein the radial compressor (35) and the electric motor (31) are arranged in a pressure housing (1) which is provided with a gas inlet duct (2) and also a gas outlet duct (3) and also comprising an encapsulated apparatus (4) with an inner space (6) arranged in the pressure housing (1), **characterized in that** the inner space (6) being fluid conductingly connected to a pressure reducing apparatus (37), and that the pressure reducing apparatus (37) is built to be able to let off fluid from the inner space (6) in order to cause a pressure reduction within the inner space (6).

2. Compressor apparatus in accordance with claim 1, **characterized in that** the pressure reducing apparatus (37) consists at least of a connection line (8) to the space outside of the pressure housing (1).

3. Compressor apparatus in accordance with claim 1 or 2, **characterized in that** the pressure reduction apparatus (37) has a fluid conducting connection which opens into the atmosphere.

4. Compressor apparatus in accordance with one of the proceeding claims, **characterized in that** the pressure reducing apparatus (37) contains a buffer container (16) which is fluid conductingly connectable to the inner space (6).

5. Compressor apparatus in accordance with one of the proceeding claims, **characterized in that** the pressure reducing apparatus (37) includes an actuatable valve (9) in order to controllably reduce the pressure in the inner space (6).

6. Compressor apparatus in accordance with claim 5, **characterized in that** the pressure reducing apparatus (37) includes a sensor (11, 13) for the determination of the pressure in the encapsulated apparatus (4) and also a regulating apparatus (14), with the regulating apparatus (14) detecting a sensor value, comparing this with a desired value and if required actuating the valve (9) and/or activating an alarm.

7. Compressor apparatus in accordance with claim 6, **characterized in that** a sensor (12) is additionally provided for the measurement of a process pressure and/or that a sensor (26) is provided for the measurement of an environmental pressure, and **in that** the sensor (12,26) is connected to the regulating apparatus (14).

8. Compressor apparatus in accordance with one of the proceeding claims, **characterized in that** the encapsulated apparatus (4) has a pressure stable support structure on which an encapsulation (5) lies.

9. Compressor apparatus in accordance with one of the proceeding claims, **characterized in that** a stator (31a) of the electric motor (31) or a stator of a magnetic bearing (32) is arranged in the encapsulated apparatus (4).

10. Compressor apparatus in accordance with claim 1, **characterized in that** the encapsulated apparatus (4) is partly bounded by the inner wall of the pressure housing (1).

11. Compressor apparatus in accordance with one of claims 1 to 9, **characterized in that** the encapsulated apparatus (4) is completely arranged within a pressure loaded space (1a).

12. Compressor apparatus in accordance with claim 4, **characterized in that** the buffer container (16) is arranged outside of the pressure housing (1).

13. Compressor apparatus in accordance with claim 4, **characterized in that** the buffer container (16) is fluid conductingly connected to the inner space (1a) of the pressure housing (1).

14. Compressor apparatus in accordance with one of the proceeding claims, **characterized in that** the pressure reducing apparatus (37) has at least two separate connection lines (8) which open to the space outside of the gas-tight pressure housing (11) in order to direct a flushing gas through the encapsulated apparatus (4).

15. Method for the operation of a compression apparatus including a radial compressor (35) for the compression of a gas and also an electric motor (31) for the driving of the radial compressor (35), wherein the radial compressor (35) and the electric motor (31) are arranged in a pressure housing (1), with the pressure housing (1) being provided with a gas inlet duct (2) and also a gas outlet duct (3) and with an encapsulated apparatus (4) with an inner space (6) being arranged within the pressure housing (1), **characterized in that** the pressure in the inner space (6) of the encapsulated apparatus (4) is influenced in such a way that it is kept smaller or equal to the process pressure of the compression apparatus applied within the pressure housing (1) in all operating states of the compression apparatus.

16. Method in accordance with claim 15, **characterized in that** the pressure in the encapsulated apparatus (4) is kept to a smaller value than the applied process pressure.

17. Method in accordance with claim 15 or 16, **characterized in that** the pressure in the inner space of the encapsulated apparatus (4) and also the process pressure is measured and the pressure in the inner space of the encapsulated apparatus (4) is regulated in a predeterminable relation to the process pressure by appropriate controlling of a valve (9).

18. Method in accordance with one of claims 15 to 17, **characterized in that** a flushing gas is supplied to the encapsulated apparatus (4) in order to clean its inner space from chemical contaminations.

## Revendications

1. Dispositif à compresseur ou de compression comprenant un compresseur radial (35) pour comprimer un gaz ainsi qu'un moteur électrique (31) pour entraîner le compresseur radial (35), dans lequel le compresseur radial (35) et le moteur électrique (31) sont disposés dans un boîtier de pression (1) qui est muni d'une conduite d'entrée de gaz (2) et d'une conduite de sortie de gaz (3), et comprenant un dispositif blindé ou encapsulé (4) disposé dans le boîtier de pression (1) et renfermant un espace intérieur (6), **caractérisé par le fait que** l'espace intérieur (6) est en communication ou à circulation de fluide avec un dispositif réducteur de pression (37) qui est conçu de telle manière que ce fluide puisse s'évacuer de l'espace intérieur (6) pour, par ce soutirage de fluide, provoquer une réduction de pression dans l'espace intérieur (6).

2. Dispositif à compresseur selon la revendication 1, **caractérisé par le fait que** le dispositif réducteur de pression (37) est constitué d'au moins une conduite de liaison (8) menant vers l'espace à l'extérieur du boîtier de pression (1).

3. Dispositif à compresseur selon la revendication 1 ou 2, **caractérisé par le fait que** le dispositif réducteur de pression (37) présente une liaison conductrice de fluide débouchant dans l'atmosphère.

4. Dispositif à compresseur selon l'une des revendications précédentes, **caractérisé par le fait que** le dispositif réducteur de pression (37) présente un réservoir tampon (16) qui peut être mis en communication d'une manière conductrice de fluide avec l'espace intérieur (6).

5. Dispositif à compresseur selon l'une des revendications précédentes, **caractérisé par le fait que** le dispositif réducteur de pression (37) comprend une vanne (9) qui peut être actionnée pour réduire de manière pilotable la pression dans l'espace intérieur (6)

6. Dispositif à compresseur selon la revendication 5, **caractérisé par le fait que** le dispositif réducteur de pression (37) comprend un capteur (11, 13) pour saisir la pression dans le dispositif blindé ou encapsulé (4) ainsi qu'un dispositif de régulation (14), lequel dispositif de régulation (14) saisit une valeur de capteur, la compare à une valeur nominale ou de consigne et, si nécessaire, actionne la vanne (9) et/ou déclenche une alarme.

7. Dispositif à compresseur selon la revendication 6, **caractérisé par le fait qu'**il est prévu en plus un capteur (12) pour mesurer une pression de processus et/ou qu'il est prévu un capteur (26) pour mesurer une pression ambiante et que le capteur (12, 26) est relié au dispositif de régulation (14).

8. Dispositif à compresseur selon l'une des revendications précédentes, **caractérisé par le fait que** le dispositif blindé ou encapsulé (4) présente une structure porteuse résistante à la pression sur laquelle repose un blindage (5).

9. Dispositif à compresseur selon l'une des revendications précédentes, **caractérisé par le fait qu'**un stator (31a) du moteur électrique (31) ou un stator d'un palier magnétique (32) est disposé dans le dispositif blindé ou encapsulé (4).

10. Dispositif à compresseur selon l'une des revendications précédentes, **caractérisé par le fait que** le dispositif blindé ou encapsulé (4) est partiellement limité par la paroi intérieure du boîtier de pression (1).

11. Dispositif à compresseur selon l'une des revendications 1 à 9, **caractérisé par le fait que** le dispositif blindé ou encapsulé (4) est entièrement disposé à l'intérieur d'une chambre soumise à la pression (1a).

12. Dispositif à compresseur selon la revendication 4, **caractérisé par le fait que** le réservoir tampon (16) est disposé à l'extérieur du boîtier de pression (1).

13. Dispositif à compresseur selon la revendication 4, **caractérisé par le fait que** le réservoir tampon (16) est en communication fluidique ou d'une manière conductrice de fluide avec l'espace intérieur (1a) du boîtier de pression (1).

14. Dispositif à compresseur selon l'une des revendications précédentes, **caractérisé par le fait que** le dispositif réducteur de pression (37) présente au moins deux conduites de liaison (8) séparées, qui débouchent dans l'espace à l'extérieur du boîtier de pression (1) étanche aux gaz pour conduire un gaz de rinçage à travers le dispositif blindé ou encapsulé (4).

15. Procédé de fonctionnement d'un dispositif à compresseur ou de compression qui comprend un compresseur radial (35) pour comprimer un gaz ainsi qu'un moteur électrique (31) pour entraîner le compresseur radial (35), dans lequel le compresseur radial (35) et le moteur électrique (31) sont disposés dans un boîtier de pression (1), le boîtier de pression (1) étant muni d'une conduite d'entrée de gaz (2) et d'une conduite de sortie de gaz (3), et un dispositif blindé ou encapsulé (4) renfermant un espace intérieur (6) étant disposé à l'intérieur du boîtier de pression (1), **caractérisé par le fait que** la pression dans l'espace intérieur (6) du dispositif blindé ou encapsulé (4) est influencée de manière à être maintenue inférieure ou égale à la pression de processus du dispositif à compresseur ou de compression présente à l'intérieur du boîtier de pression (1) dans tous les états de fonctionnement du dispositif à compresseur ou de compression.

16. Procédé selon la revendication 15, **caractérisé par le fait que** la pression dans le dispositif blindé ou encapsulé (4) est maintenue à une valeur inférieure à celle de la pression de processus présente.

17. Procédé selon la revendication 15 ou 16, **caractérisé par le fait que** l'on mesure la pression dans l'espace intérieur du dispositif blindé ou encapsulé (4) ainsi que la pression de processus et que l'on régule la pression dans l'espace intérieur du dispositif blindé ou encapsulé (4) dans un rapport prescriptible avec la pression de processus par un pilotage correspondant de la vanne (9).

18. Procédé selon l'une des revendications 15 à 17, **caractérisé par le fait que** l'on amène au dispositif blindé ou encapsulé (4) un gaz de rinçage pour débarrasser son espace intérieur des impuretés chimiques.
